# FASCICULE DE BREVET EUROPEEN

(11) **EP 2 135 326 B1**
(45) Date de publication et mention de la délivrance du brevet: **23.06.2010**
(21) Numéro de dépôt: 08761858.3
(22) Date de dépôt: 08.02.2008
(51) Int. Cl.: H01R 4/18, H01R 13/658, H01R 9/24, H01R 9/05, H01R 9/26

(54) **DISPOSITIF CONDUCTEUR POUR LE CONTACT ÉLECTRIQUE D'UNE GAINE DE BLINDAGE D'UN CONDUCTEUR**
LEITFÄHIGE VORRICHTUNG FÜR DEN ELEKTRISCHEN KONTAKT EINER LEITERABSCHIRMUNGSUMMANTELUNG
CONDUCTING DEVICE FOR THE ELECTRIC CONTACT OF A CONDUCTOR SHIELDING SHEATH

(30) Priorité: 09.03.2007 FR 0701733
(43) Date de publication de la demande: 23.12.2009
(73) Titulaire: ABB France, 92500 Rueil Malmaison (FR)
(72) Inventeur: BIANCHI, Fabrice, F-69330 Jonage (FR); SCHMIDT, Arsène, F-69450 St Cyr au Mont d'Or (FR)
(74) Mandataire: Maureau, Philippe
(86) Numéro de dépôt international: PCT/FR2008/000156
(87) Numéro de publication internationale: WO 2008/110703

(56) Documents cités:
- WO-A-94/07284
- DE-U1- 9 004 554
- DE-U1- 20 004 475
- GB-A- 1 211 974

## Description

La présente invention concerne un dispositif conducteur pour le contact électrique entre une première gaine de blindage d'un premier conducteur blindé et une seconde gaine de blindage d'un second conducteur blindé ou un élément de référence pour le blindage, ainsi qu'un appareil de raccordement de conducteurs.

Il est connu dans certaines applications basse tension, de protéger des conducteurs destinés à véhiculer des signaux, par exemple des signaux de commande, par un blindage électromagnétique.

La fonction d'un tel blindage est de protéger le signal qui est transmis par le conducteur des perturbations électromagnétiques présentes dans l'environnement, et que le conducteur n'émette pas de telles perturbations, en réalisant une isolation électromagnétique.

Le blindage du conducteur est réalisé de façon connue en plaçant autour de chaque conducteur une gaine réalisée en un matériau conducteur, sous forme de treillis par exemple, créant un effet de cage de Faraday autour du conducteur.

Lors du raccordement de deux conducteurs du type précité au niveau d'un appareil de raccordement, par exemple d'un bloc de jonction, il est important que la continuité du blindage soit assurée au moins partiellement entre le premier et le second conducteur.

A cet effet, il est connu d'assurer un contact électrique entre la gaine du premier conducteur et la gaine du second conducteur.

Un tel contact est réalisé de façon connue par un élément conducteur sous forme de barrette conductrice, qui s'étend entre une première extrémité voisine d'une première borne de raccordement et une seconde extrémité voisine d'une seconde borne de raccordement de l'appareil de raccordement, la gaine du premier conducteur étant fixée à la première extrémité de la barrette, et la gaine du second conducteur étant fixée à la seconde extrémité de la barrette conductrice.

La fixation des gaines sur les barrettes peut être assurée en torsadant l'extrémité de la gaine pour former un brin, puis en la fixant sur la barrette par une cosse sertie sur le brin ou par soudure.

Il est également possible de réaliser la fixation par soudure sans torsader préalablement l'extrémité de la gaine.

Les modes de fixation évoqués ci-dessus permettent d'obtenir un contact électrique entre la première et la seconde gaine. Toutefois, le fait de souder et/ou de torsader la gaine nuisent à la qualité de la continuité du blindage réalisé.

En conséquence, il est souhaitable de réaliser une fixation des gaines qui permettent d'assurer une continuité du blindage améliorée, tout en ne rendant pas cette fixation complexe.

Il est connu du document DE20004475U de réaliser un dispositif conducteur pour le contact électrique entre une première gaine de blindage d'un premier conducteur blindé, et une seconde gaine de blindage d'un second conducteur blindé ou un élément de référence pour le blindage, le dispositif étant destiné à équiper un appareil de raccordement électrique comportant au moins une borne de raccordement de conducteurs, et comportant :
- un élément conducteur s'étendant entre une première extrémité destinée à être disposée à proximité d'une première borne de raccordement de l'appareil et une seconde extrémité destinée à être disposée à proximité d'une seconde borne de raccordement de l'appareil, ou au contact de l'élément de référence pour le blindage,
- au moins un organe de logement d'un conducteur entouré de sa gaine, cet organe étant en contact électrique avec une des extrémités de l'élément conducteur, et
- des moyens de maintien en position de l'organe de logement au contact de la gaine de blindage d'un conducteur.

La présente invention a pour objet de permettre une amélioration du blindage tout en permettant l'utilisation de mode de fixation connus.

A cet effet, la présente invention concerne un dispositif du type précité **caractérisé en ce qu**'il comprend de plus une patte de liaison comprenant au moins une ouverture permettant notamment le passage d'un brin formé par l'extrémité d'une gaine de blindage torsadée d'un conducteur blindé ou le logement d'une partie en saillie de fixation d'une cosse extérieure rapportée.

Ainsi, il est possible de réaliser le contact entre le dispositif et la gaine de chaque conducteur sans avoir à réaliser de brin torsadé avec la gaine, et en réalisant directement le contact sur le conducteur. Ces dispositions permettent également d'éviter de réaliser une soudure qui est défavorable à la bonne continuité du blindage.

Il est également possible d'utiliser également les modes de fixation connus avec le dispositif selon l'invention. En particulier, un brin torsadé qui est logé dans l'au moins une lumière traversante peut être soudé au dispositif. Il est également possible d'utiliser une cosse rapportée sur l'extrémité d'un brin torsadée de la gaine du fil, une telle cosse comportant de façon habituelle une partie en saillie destinée à sa fixation.

Avantageusement, l'organe de logement présente une forme concave de logement du conducteur.

Ces dispositions permettent de faciliter le positionnement du conducteur dans l'organe de logement.

Selon un mode de réalisation, l'organe de logement comporte un fond et deux branches latérales s'étendant obliquement par rapport au fond.

Ces dispositions permettent de loger des conducteurs de tailles différentes avec un même organe de logement.

Selon un mode de réalisation, la patte de liaison est réalisée dans un évidement de l'organe de logement.

Cette disposition permet de réaliser simplement l'organe de logement et la patte de liaison en une seule pièce, et de limiter l'encombrement associé à la présence de cette patte de liaison.

Avantageusement, la patte de liaison est pliable par rapport à l'organe de logement.

Cette disposition permet de dégager la patte de liaison du plan de la barrette et de l'alignement avec l'organe de logement, pour faciliter les manipulations pour l'opérateur souhaitant utiliser cette patte de liaison.

Selon une possibilité, les moyens de maintien en position de l'organe de logement sur le conducteur comportent au moins une portion de l'organe de logement qui est destinée à être sertie autour du conducteur.

Cette disposition permet de ne pas nécessiter l'utilisation d'une pièce rapportée pour réaliser la fixation sur le conducteur.

Avantageusement, l'au moins une portion destinée à être sertie autour du conducteur est constituée par au moins une portion d'extrémité d'une branche de l'organe de logement.

Selon une autre possibilité, les moyens de maintien en position de l'organe de logement sur le conducteur comportent un collier de serrage rapporté.

Cette disposition permet de ne pas utiliser d'outil de sertissage, mais de réaliser simplement le maintien en position de façon manuelle.

Avantageusement, le collier de serrage comporte une gaine conductrice.

Cette disposition permet de favoriser le contact électrique entre le dispositif et la gaine de blindage du conducteur.

Selon un mode de réalisation, l'organe de logement de guidage comporte au moins une encoche de positionnement pour le collier de serrage.

Cette disposition permet de faciliter le positionnement du collier de serrage sur l'organe de positionnement, et sa tenue en position, empêchant les mouvements du collier transversalement à la direction de serrage.

Avantageusement, les branches de l'organe de logement de guidage comportent un profil présentant une encoche de positionnement pour le collier de serrage.

Selon un mode de réalisation, le dispositif comporte des moyens de fixation sur le corps isolant de l'appareil.

Cette disposition permet de réaliser une fixation facile et sans outil du dispositif sur un appareil de raccordement comportant des ouvertures adaptées.

Avantageusement, les moyens de fixation sont constitués par des éléments d'encliquetage.

Avantageusement, l'élément conducteur, constitué d'une barrette, et l'au moins un organe de logement sont réalisés d'une seule pièce.

Cette disposition permet de faciliter la fabrication et également d'assurer un contact électrique de bonne qualité.

La présente invention concerne également un appareil basse tension de raccordement comportant un dispositif tel que décrit ci-dessus.

De toute façon, l'invention sera bien comprise à l'aide de la description qui suit, en référence au dessin schématique annexé, représentant à titre d'exemple non limitatif, deux modes de réalisation d'un dispositif selon l'invention.

La figure 1 est une vue en perspective d'un dispositif selon un premier mode de réalisation de l'invention.

La figure 2 est une seconde vue en perspective du dispositif de figure 1, selon une orientation différente.

La figure 3 est une vue en perspective d'un appareil de raccordement de conducteurs selon l'invention.

La figure 4 est une vue schématique représentant les constituants d'un conducteur blindé.

La figure 5 est une vue en perspective des moyens de fixation d'un dispositif selon l'invention.

La figure 6 est une vue en perspective d'un conducteur fixé sur un organe de logement du dispositif de figure 1.

La figure 7 est une vue en coupe d'un dispositif selon un second mode de réalisation de l'invention.

La figure 8 est une vue en perspective d'une variante du dispositif de figure 1.

Selon un mode de réalisation représenté sur les figures 1 à 6, un appareil de raccordement 2 de conducteurs 3, 4 comprend un corps isolant 5 destiné à être fixé sur un rail par un pied de fixation 6 situé sur une face arrière.

L'appareil de raccordement 2 comprend également deux bornes de raccordement 7, 8 de conducteurs, positionnées de part et d'autre du corps isolant, et reliées électriquement par une barrette de liaison conductrice 21.

Les bornes de raccordement 7, 8 peuvent être indifféremment des bornes de raccordement par vissage ou par serrage élastique avec un ressort.

Ainsi que représenté sur la figure 4, les conducteurs blindés 3, 4, destinés à être raccordés par l'appareil 2 comprennent chacun une âme 9 conductrice métallique, et une gaine isolante 10 entourant l'âme conductrice, par exemple en matière plastique. Chaque conducteur comporte de plus une gaine de blindage 12, réalisé par exemple par un treillis métallique, qui entoure la gaine isolante 10, et une seconde gaine isolante extérieure 11, qui entoure la gaine de blindage 12.

L'appareil 2 comprend de plus une dispositif conducteur 11, destinée à assurer la continuité au moins partielle du blindage, comprenant un élément conducteur sous forme de barrette conductrice 13 s'étendant entre une première extrémité voisine d'une première borne de raccordement 7 et une seconde extrémité voisine d'une seconde borne de raccordement 8.

A chacune des extrémités de la barrette 13, le dispositif 11 comporte un organe de logement 14, 15 comportant un fond 16 dans l'axe de la barrette 13, et deux branches 17 et 18, qui partant du fond 16 s'éloignent de façon oblique pour former un logement destiné à recevoir une partie d'un conducteur blindé 3, 4 entouré de sa gaine de blindage 12, la gaine extérieure isolante 11 du conducteur 3, 4 étant supprimée sur la partie terminale de celui-ci, avant son placement dans l'organe de logement 14, 15.

Le dispositif 11 comprend des moyens de maintien en position de l'organe de logement 14, 15 au contact de la gaine de blindage 12 du conducteur.

Les moyens de maintien en position sont constitués, dans ce mode de réalisation, par un collier de serrage 19 rapporté comportant une gaine conductrice 20. En particulier, dans le mode de réalisation représenté, le collier est constitué par un collier colson entouré d'une gaine réalisée en treillis métallique, ainsi que représenté sur la figure 5.

Le collier 19 est ainsi constitué d'une languette en matière souple, en particulier du plastique, comportant une multiplicité de rainures ou de nervures 22, la languette comportant une extrémité libre et une seconde extrémité comportant un oeillet 23 dans lequel est disposée un dispositif anti-retour d'encliquetage. Ainsi, lorsque l'extrémité libre de la languette est introduite dans l'oeillet, le dispositif anti-retour coopère avec les rainures ou nervures afin de permettre exclusivement un serrage de la boucle formée par la languette, mais pas de desserrage.

Les branches 17, 18 de l'organe de logement 14, 15 comportent un profil présentant une encoche de positionnement 24 pour le collier de serrage 19, dans lequel celui-ci vient se loger lorsqu'il est mis en position autour de l'organe de logement 14, 15 et du conducteur blindé avec sa gaine.

La figure 6 représente un conducteur blindé en position sur un organe de logement 14, avec un collier de fixation 19.

Chaque organe de logement 14, 15 présente un évidement 25 au niveau de son fond. Partant du bord de cet évidement, et logé dans celui-ci est ménagé une patte de liaison 26, situé dans l'axe de la barrette.

Cette patte de liaison 26 comporte deux lumières traversante 27, 28 permettant le passage d'un brin formé par l'extrémité d'une gaine de blindage torsadée. Une fois le brin positionné dans la lumière, une soudure de celui-ci peut être effectuée.

La seconde lumière 28, de taille plus restreinte, est également de taille adaptée pour recevoir une partie en saillie de fixation d'une cosse extérieure rapportée sur l'extrémité d'un brin torsadé formé sur une gaine de blindage.

Pour réaliser plus facilement la fixation avec la patte de liaison 26, il est possible de plier celle-ci pour la faire sortir du plan de la barrette 13, et donc de l'évidement de l'organe de logement 14, 15.

La barrette 13 comporte des moyens de fixation sur le corps isolant 5 de l'appareil constitués par des pattes 29, destinés à être reçus dans des ouvertures du corps isolant.

Il est à noter que la barrette 13 et les organes de logement 14, 15 sont réalisés d'une seule pièce, pour simplifier la fabrication.

Il est à noter que l'appareil de raccordement est un appareil de raccordement de type classique, dont le corps comprend simplement des ouvertures de réception du dispositif.

Selon une variante représentée sur la figure 8, la barrette 13 comporte des moyens de fixation sur le corps isolant 5 de l'appareil constitués par des éléments d'encliquetage 30, destinés à être reçus dans des ouvertures du corps isolant. Ces éléments d'encliquetage sont constitués chacun d'une patte comportant latéralement sur ses deux côtés des becs d'encliquetages 31.

Selon une variante, le dispositif peut relier un conducteur blindé à un élément de référence de blindage constitué par exemple par la masse de l'appareil, ou par un dispositif spécifique de protection électromagnétique. Dans ce cas, un seul organe de logement associé à des moyens de maintien en position est nécessaire.

Selon un second mode de réalisation, représenté sur la figure 7, les moyens de maintien en position ne sont plus constitués par un collier de serrage. Dans ce mode de réalisation, l'organe de logement 32 comporte des branches 33, 34 avec des portions d'extrémité 35, 36 convergentes destinées à être serties autour du conducteur.

Comme il va se soi, l'invention ne se limite pas aux formes de réalisation préférentielles décrites ci-dessus, à titre d'exemples non limitatif ; elle en embrasse au contraire toutes les variantes.

En particulier, d'autres moyens de maintien en position de l'organe de logement sur le conducteur peuvent être utilisés, sous forme d'élément rapporté ou de partie de l'organe de logement.

## Revendications

1. Dispositif conducteur (11) pour le contact électrique entre une première gaine de blindage (12) d'un premier conducteur blindé, et une seconde gaine de blindage (12) d'un second conducteur blindé ou un élément de référence pour le blindage, le dispositif étant destiné à équiper un appareil de raccordement électrique (2) comportant au moins une borne de raccordement (7, 8) de conducteurs, et comportant :
- un élément conducteur (13) s'étendant entre une première extrémité destinée à être disposée à proximité d'une première borne de raccordement (7) de l'appareil (2) et une seconde extrémité destinée à être disposée à proximité d'une seconde borne de raccordement (8) de l'appareil (2), ou au contact de l'élément de référence pour le blindage,
- au moins un organe de logement (14, 15, 32) d'un conducteur (3, 4) entouré de sa gaine, cet organe étant en contact électrique avec une des extrémités de l'élément conducteur (13), et
- des moyens de maintien en position (19, 33, 34) de l'organe de logement au contact de la gaine de blindage (12) d'un conducteur (3, 4)
**caractérisé en ce qu'**il comprend de plus une patte de liaison (26) comprenant au moins une ouverture (27, 28) permettant notamment le passage d'un brin formé par l'extrémité d'une gaine de blindage (12) torsadée d'un conducteur blindé (3, 4) ou le logement d'une partie en saillie de fixation d'une cosse extérieure rapportée.

2. Dispositif (11) selon la revendication 1, **caractérisé en ce que** l'organe de logement (14, 15, 32) présente une forme concave de logement du conducteur (34).

3. Dispositif (11) selon la revendication 2, **caractérisé en ce que** l'organe de logement (14, 15, 32) comporte un fond (16) et deux branches latérales (17, 18, 33, 34) s'étendant obliquement par rapport au fond.

4. Dispositif (11) selon l'une des revendications précédentes, **caractérisé en ce que** la patte de liaison est réalisée dans un évidement de l'organe de logement (14, 15, 32).

5. Dispositif (11) selon l'une des revendications précédentes, **caractérisé en ce que** la patte de liaison est pliable par rapport à l'organe de logement (14, 15, 32).

6. Dispositif (11) selon l'une des revendications précédentes, **caractérisée en ce que** les moyens de maintien en position de l'organe de logement sur le conducteur comportent au moins une portion (35, 36) de l'organe de logement qui est destinée à être sertie autour du conducteur (3, 4).

7. Dispositif selon la revendication 6 et selon la revendication 3, **caractérisé en ce que** l'au moins une portion destinée à être sertie autour du conducteur (3, 4) est constituée par au moins une portion d'extrémité (35, 36) d'une branche (33, 34) de l'organe de logement (32).

8. Dispositif (11) selon l'une des revendications précédentes, **caractérisé en ce que** les moyens de maintien en position de l'organe de logement (14, 15) sur le conducteur (3, 4) comportent un collier de serrage (19) rapporté.

9. Dispositif (11) selon la revendication 8, **caractérisé en ce que** le collier de serrage (19) comporte une gaine conductrice (20).

10. Dispositif (11) selon l'une des revendications 8 ou 9, **caractérisé en ce que** l'organe de logement de guidage (14, 15) comporte au moins une encoche de positionnement (24) pour le collier de serrage (19).

11. Dispositif (11) selon les revendications 3 et 10, **caractérisé en ce que** les branches (17, 18) de l'organe de logement de guidage (14, 15) comportent un profil présentant une encoche de positionnement (24) pour le collier de serrage (19).

12. Dispositif (11) selon l'une des revendications 1 à 11, **caractérisé en ce qu'**il comporte des moyens de fixation (29, 30) sur le corps isolant (5) de l'appareil (2).

13. Dispositif (11) selon la revendication 12, **caractérisé en ce que** les moyens de fixation sur le corps isolant (5) de l'appareil (2) sont constitués par des éléments d'encliquetage (30).

14. Dispositif (11) selon l'une des revendications 1 à 13, **caractérisé en ce que** l'élément conducteur (13), constitué d'une barrette, et l'au moins un organe de logement sont réalisés d'une seule pièce.

15. Appareil (2) basse tension de raccordement comportant un dispositif (11) selon l'une des revendications 1 à 14.

## Claims

1. Conductive device (11) for electrical contact between a first shielding sheath (12) of a first shielded conductor, and a second shielding sheath (12) of a second shielded conductor or a reference element for shielding, the device being designed to be fitted to an electrical connection apparatus (2) comprising at least one conductor connection terminal (7, 8), and comprising:
- a conducting element (13) extending between a first end designed to be placed close to a first connection terminal (7) of the apparatus (2) and a second end designed to be placed close to a second connection terminal (8) of the apparatus (2), or in contact with the reference element for shielding,
- at least one housing member (14, 15, 32) of a conductor (3, 4) surrounded by its sheath, this member being in electrical contact with one of the ends of the conducting element (13), and
- means (19, 33, 34) for holding the housing member in position in contact with the shielding sheath (12) of a conductor (3, 4)
**characterized in that** it also comprises a connection lug (26) comprising at least one opening (27, 28) particularly allowing the passage of a strand formed by the end of a twisted shielding sheath (12) of a shielded conductor (3, 4) or the housing of a protruding portion for the attachment of a fitted external cable terminal.

2. Device (11) according to Claim 1, **characterized in that** the housing member (14, 15, 32) has a concave shape for housing the conductor (34).

3. Device (11) according to Claim 2, **characterized in that** the housing member (14, 15, 32) comprises a bottom (16) and two lateral branches (17, 18, 33, 34) extending obliquely relative to the bottom.

4. Device (11) according to one of the preceding claims, **characterized in that** the connection lug is made in a recess of the housing member (14, 15, 32).

5. Device (11) according to one of the preceding claims, **characterized in that** the connection lug is pliable relative to the housing member (14, 15, 32).

6. Device (11) according to one of the preceding claims, **characterized in that** the means for holding the housing member in position on the conductor comprise at least one portion (35, 36) of the housing member that is designed to be crimped around the conductor (3, 4).

7. Device according to claim 6 and according to Claim 3, **characterized in that** the at least one portion designed to be crimped around the conductor (3, 4) consists of at least one end portion (35, 36) of a branch (33, 34) of the housing member (32).

8. Device (11) according to one of the preceding claims, **characterized in that** the means for holding the housing member (14, 15) in position on the conductor (3, 4) comprise a fitted clamping collar (19).

9. Device (11) according to Claim 8, **characterized in that** the clamping collar (19) comprises a conductive sheath (20).

10. Device (11) according to one of Claims 8 or 9,
**characterized in that** the guidance housing member (14, 15) comprises at least one positioning notch (24) for the clamping collar (19).

11. Device (11) according to Claims 3 and 10,
**characterized in that** the branches (17, 18) of the guidance housing member (14, 15) comprise a profile having a positioning notch (24) for the clamping collar (19).

12. Device (11) according to one of Claims 1 to 11,
**characterized in that** it comprises means (29, 30) for attachment to the insulating body (5) of the apparatus (2).

13. Device (11) according to Claim 12, **characterized in that** the means for attachment to the insulating body (5) of the apparatus (2) consist of snap-fitting elements (30).

14. Device (11) according to one of Claims 1 to 13,
**characterized in that** the conducting element (13), consisting of a bar, and the at least one housing member are made in a single piece.

15. Low-voltage connection apparatus (2) comprising a device (11) according to one of Claims 1 to 14.

## Patentansprüche

1. Leitervorrichtung (11) für den elektrischen Kontakt zwischen einem ersten Abschirmungsmantel (12) eines ersten abgeschirmten Leiters und einem zweiten Abschirmungsmantel (12) eines zweiten abgeschirmten Leiters oder einem Bezugselement für die Abschirmung, wobei die Vorrichtung zur Ausstattung eines elektrischen Anschlussgeräts (2) bestimmt ist, das mindestens eine Leiteranschlussklemme (7, 8) enthält, und aufweist:
- ein Leiterelement (13), das sich zwischen einem ersten Ende, das dazu bestimmt ist, in der Nähe einer ersten Anschlussklemme (7) des Geräts (2) angeordnet zu werden, und einem zweiten Ende erstreckt, das dazu bestimmt ist, in der Nähe einer zweiten Anschlussklemme (8) des Geräts (2) oder in Kontakt mit dem Bezugselement für die Abschirmung angeordnet zu werden,
- mindestens ein Aufnahmeorgan (14, 15, 32) für einen von seinem Mantel umgebenen Leiter (3, 4), wobei dieses Organ mit einem der Enden des Leiterelements (13) in elektrischem Kontakt steht, und
- Einrichtungen (19, 33, 34), um das Aufnahmeorgan in Kontakt mit dem Abschirmungsmantel (12) eines Leiters (3, 4) in Stellung zu halten,
**dadurch gekennzeichnet, dass** sie außerdem eine Verbindungslasche (26) enthält, die mindestens eine Öffnung (27, 28) enthält, die insbesondere den Durchgang eines vom Ende eines verdrillten Abschirmungsmantels (12) eines abgeschirmten Leiters (3, 4) gebildeten Einzeldrahts oder die Aufnahme eines vorstehenden Befestigungsteils eines aufgesetzten äußeren Kabelschuhs erlaubt.

2. Vorrichtung (11) nach Anspruch 1, **dadurch gekennzeichnet, dass** das Aufnahmeorgan (14, 15, 32) eine konkave Form zur Aufnahme des Leiters (34) hat.

3. Vorrichtung (11) nach Anspruch 2, **dadurch gekennzeichnet, dass** das Aufnahmeorgan (14, 15, 32) einen Boden (16) und zwei Seitenarme (17, 18, 33, 34) aufweist, die sich schräg bezüglich des Bodens erstrecken.

4. Vorrichtung (11) nach einem der vorhergehenden Ansprüche, **dadurch gekennzeichnet, dass** die Verbindungslasche in einer Aushöhlung des Aufnahmeorgans (14, 15, 32) hergestellt wird.

5. Vorrichtung (11) nach einem der vorhergehenden Ansprüche, **dadurch gekennzeichnet, dass** die Verbindungslasche bezüglich des Aufnahmeorgans (14, 15, 32) faltbar ist.

6. Vorrichtung (11) nach einem der vorhergehenden Ansprüche, **dadurch gekennzeichnet, dass** die Einrichtungen zum Halt des Aufnahmeorgans in Stellung auf dem Leiter mindestens einen Abschnitt (35, 36) des Aufnahmeorgans enthalten, der dazu bestimmt ist, um den Leiter (3, 4) herum gequetscht zu werden.

7. Vorrichtung nach Anspruch 6 und nach Anspruch 3, **dadurch gekennzeichnet, dass** der mindestens eine Abschnitt, der dazu bestimmt ist, um den Leiter (3, 4) herum gequetscht zu werden, aus mindestens einem Endabschnitt (35, 36) eines Zweigs (33, 34) des Aufnahmeorgans (32) besteht.

8. Vorrichtung (11) nach einem der vorhergehenden Ansprüche, **dadurch gekennzeichnet, dass** die Einrichtungen zum Halt des Aufnahmeorgans (14, 15) in Stellung auf dem Leiter (3, 4) eine aufgesetzte Klemmschelle (19) aufweisen.

9. Vorrichtung (11) nach Anspruch 8, **dadurch gekennzeichnet, dass** die Klemmschelle (19) einen leitenden Mantel (20) aufweist.

10. Vorrichtung (11) nach einem der Ansprüche 8 oder 9, **dadurch gekennzeichnet, dass** das Führungsaufnahmeorgan (14, 15) mindestens eine Positionieraussparung (24) für die Klemmschelle (19) aufweist.

11. Vorrichtung (11) nach den Ansprüchen 3 und 10,
**dadurch gekennzeichnet, dass** die Zweige (17, 18) des Führungsaufnahmeorgans (14, 15) ein Profil aufweisen, das eine Positionieraussparung (24) für die Klemmschelle (19) besitzt.

12. Vorrichtung (11) nach einem der Ansprüche 1 bis 11, **dadurch gekennzeichnet, dass** sie Einrichtungen (29, 30) zur Befestigung auf dem Isolierkörper (5) des Geräts (2) aufweist.

13. Vorrichtung (11) nach Anspruch 12, **dadurch gekennzeichnet, dass** die Einrichtungen zur Befestigung auf dem Isolierkörper (5) des Geräts (2) aus Einrasteinrichtungen (30) bestehen.

14. Vorrichtung (11) nach einem der Ansprüche 1 bis 13, **dadurch gekennzeichnet, dass** das aus einer Leiste bestehende Leiterelement (13) und das mindestens eine Aufnahmeorgan aus einem Stück hergestellt sind.

15. Niederspannungs-Anschlussgerät (2), das eine Vorrichtung (11) nach einem der Ansprüche 1 bis 14 aufweist.
